# FASCICULE DE BREVET EUROPEEN

(11) **EP 2 447 918 B1**
(45) Date de publication et mention de la délivrance du brevet: **30.09.2015**
(21) Numéro de dépôt: 10306175.0
(22) Date de dépôt: 27.10.2010
(51) Int. Cl.: G07B 17/00, B65H 9/16

(54) **Dispositif de transport d'articles de courrier à retard angulaire**
Vorrichtung zum Transport von Postartikeln mit Winkelverzögerung
Device for transporting mail articles with angular delay

(43) Date de publication de la demande: 02.05.2012
(73) Titulaire: NEOPOST TECHNOLOGIES, 92220 Bagneux (FR)
(72) Inventeur: Claris, Yannick, 92260 Fontenay aux Roses (FR)
(74) Mandataire: David, Alain

(56) Documents cités:
- EP-A1- 2 067 722
- EP-A2- 0 577 403
- WO-A1-03/064159
- DE-U1- 29 902 106
- US-E1- R E37 007

## Description

### Domaine de la technique

La présente invention se rapporte au domaine du traitement de courrier et elle concerne plus particulièrement un alimenteur de traitement d'articles de courrier.

### Art antérieur

Les spécifications postales qui régissent l'impression des empreintes postales sont très précises et définissent notamment sa position par rapport au bord supérieur de l'enveloppe. Or, cette position est liée au taquage de l'enveloppe. L'enveloppe étant convoyée parallèlement à une paroi de mise en référence (dite aussi paroi de taquage), un défaut de taquage dans le magasin d'alimentation (ou alimenteur) entraîne le même défaut en aval dans le dispositif de sélection puis plus avant encore lors du passage sous le module d'impression de l'empreinte postale. Le contrôle et la correction automatique de ce défaut de taquage dès l'alimenteur sont donc très importants de façon à éviter un retaquage manuel systématique par l'opérateur lors de l'insertion d'une pile d'enveloppes dans cet alimenteur.

Aujourd'hui pour solutionner ce problème, il est connu, notamment par la demande DE29902106 U1, d'incliner les rouleaux de convoyage de l'alimenteur pour, par un transport en diagonal, décaler les enveloppes vers la paroi de mise en référence tout en les convoyant en aval vers le dispositif de sélection. Toutefois, cette configuration en exerçant un effort de retaquage important sur l'enveloppe freine celle-ci et, dans le cas d'une enveloppe fine, peut même la détériorer. En outre, l'effort exercé dépend de la position de chaque rouleau de convoyage par rapport au dispositif de sélection.

La demanderesse a déjà proposé d'adjoindre aux rouleaux de convoyage disposés parallèlement à la paroi de mise en référence des rouleaux de retaquage perpendiculaires et fonctionnant en avance de phase par rapport à ces derniers. Toutefois, ici encore et même si elle est réduite par rapport à la configuration précédente, une tendance au freinage des enveloppes persiste malgré tout du fait de l'action de ces rouleaux de retaquage et est d'autant plus importante que la hauteur et/ou la masse de la pile d'enveloppes est élevée.

### Objet et définition de l'invention

La présente invention a donc pour objet de pallier les inconvénients précités avec un dispositif de transport d'un dispositif d'alimentation en articles de courrier comportant des organes d'entraînement spécifiques permettant un contrôle et une correction du taquage de ces articles de courrier. Un but de l'invention est aussi de proposer un dispositif particulièrement tolérant aux mauvaises positions des piles d'enveloppes disposées sur l'alimenteur.

Ces buts sont atteints avec un un alimenteur de machine de traitement de courrier selon la revendication 1.

Ainsi, par cette structure particulière des rouleaux d'entraînement, les enveloppes ne sont pas amenées brutalement en butée contre la paroi de mise en référence mais elles pivotent sur elles mêmes sans venir en butée afin de retrouver la direction de transport.

Avantageusement, ledit premier rouleau d'entrainement est constitué par une roue cylindrique montée sur une jante dont le moyeu comporte une butée poussoir apte à transmettre, après ledit premier retard prédéterminé, un couple d'entrainement à une butée d'entrainement au dit second rouleau d'entraînement. Ladite butée poussoir dudit premier rouleau d'entrainement et ladite butée d'entrainement dudit second rouleau d'entrainement sont imbriquées axialement et ont entre elles au repos un premier écart angulaire prédéterminé. Ledit premier écart angulaire prédéterminé est donné par la formule suivante : R1°= (x α/ nd) 360° où x est la distance séparant lesdits premier et second rouleaux d'entrainement et d le diamètre desdits rouleaux d'entrainement.

De préférence, ladite au moins une rangée comporte en outre un troisième rouleau d'entraînement et ledit troisième rouleau d'entraînement est entrainé en rotation avec un second retard prédéterminé par rapport au dit second rouleau d'entrainement.

Avantageusement, ledit second rouleau d'entrainement est constitué par une roue cylindrique montée sur une jante dont le moyeu comporte sur une face opposée à ladite butée d'entrainement une butée poussoir apte à transmettre, après ledit second retard prédéterminé, un couple d'entrainement à une butée d'entrainement dudit troisième rouleau d'entraînement. Ladite butée poussoir dudit second rouleau d'entrainement et ladite butée d'entrainement dudit troisième rouleau d'entrainement sont imbriquées axialement et ont entre elles au repos un second écart angulaire prédéterminé. Ledit second écart angulaire prédéterminé est donné par la formule suivante : R2°= (y α/ nd) 360° où y est la distance séparant lesdits second et troisième rouleaux d'entrainement et d le diamètre desdits rouleaux d'entrainement. De préférence, lesdits premier, second et troisième rouleaux d'entrainement sont disposés de façon équidistante de sorte que lesdits premier et second écarts angulaires sont identiques.

Selon un mode de réalisation préférentiel, le dispositif de transport selon l'invention comporte trois rangées parallèles comportant chacune trois rouleaux d'entrainement.

Avantageusement, lesdites butées poussoirs et butées d'entrainement comportent chacune une rainure ou un orifice pour recevoir et fixer les extrémités d'un ressort de rappel destiné à ramener les rouleaux d'entrainement dans leur position d'origine. Il est prévu en outre un jeu j entre ledit ressort de rappel et un axe commun de rotation desdits rouleaux d'entrainement afin de ne pas serrer ledit axe commun de rotation lors de la compression du ressort.

De préférence, ledit jeu est obtenu en réduisant le diamètre dudit axe commun de rotation reliant entre eux deux rouleaux d'entrainement successifs.

### Brève description des dessins

L'invention sera mieux comprise au vu de la description détaillée qui va suivre accompagnée par des exemples illustratifs et non limitatifs en regard des figures suivantes sur lesquelles :
- la figure 1 montre en perspective un dispositif d'alimentation pour machine de traitement de courrier intégrant un dispositif de transport selon l'invention,
- la figure 2 est une vue en perspective de l'une rangée de rouleaux du dispositif de transport de la figure 1, et
- la figure 3 est une vue en coupe au niveau de la liaison d'entrainement entre deux rouleaux successifs de la figure 2.

### Description détaillée de modes de réalisation

Un dispositif d'alimentation (ou alimenteur) en articles de courrier pour machine de traitement de courrier intégrant un dispositif de transport selon l'invention est illustré à la figure 1. Cet alimenteur 10 comporte classiquement un plateau de réception 12 sur lequel sont placés en une pile compacte, homogène ou non (selon que ces articles sont de même dimension ou non), les articles de courrier à imprimer. Ces articles de courrier sont convoyés vers un dispositif de sélection 14 par un dispositif de transport formé classiquement d'une pluralité d'organes d'entraînement tels que les rouleaux de convoyage 16 traversant le plateau de réception des articles de courrier et commandés par une cinématique appropriée 18.

Selon l'invention, ces rouleaux 16 du dispositif de transport sont disposés en ligne selon au moins une rangée (en l'espèce trois rangées parallèles) inclinée d'un angle d'inclinaison a (typiquement compris entre 10° et 40°) perpendiculairement à une paroi de mise en référence 20 de l'alimenteur et, comme l'illustrent plus particulièrement les figures 2 et 3, chacun de ces rouleaux est constitué par une roue cylindrique 22 montée sur une jante 24 dont le moyeu central 26 qui enserre l'axe commun de rotation 28 porte selon la fonction de cette roue soit une butée poussoir 30 (premier et troisième rouleaux) soit une butée d'entrainement 32 (premier et troisième rouleaux) soit encore les deux (second rouleau) sur deux faces opposées.

Plus précisément, chacune des rangées de rouleaux comporte au moins deux rouleaux (en l'espèce trois) dont le plus proche de la paroi de mise en référence est muni de la butée poussoir 30, le rouleau immédiatement suivant comportant alors la butée d'entrainement 32, ces deux butées étant imbriquées axialement à la manière d'un crabot mais en ayant toutefois entre elles au repos un écart angulaire prédéterminé (de préférence inférieur à 100°) de sorte que la rotation du premier rouleau n'entraîne celle du second qu'avec un retard temporel dépendant de cet écart et de la vitesse de rotation de l'axe commun 28, lorsque la butée poussoir du premier rouleau vient en contact avec la butée d'entrainement du second rouleau.

De même, lorsque la rangée comporte trois rouleaux équidistants au lieu de deux, comme illustré, le second rouleau comporte sur la face opposée de son moyeu 26 comportant la butée d'entrainement 32 également une butée poussoir 30 apte à coopérer de façon similaire avec une butée d'entrainement 32 du troisième rouleau, l'écart angulaire prédéterminé existant au repos entre ces deux butées étant identique au précédent. Bien entendu, cette configuration peut se répéter avec des rouleaux suivants si la rangée comporte plus de trois rouleaux.

Comme l'illustre l'exemple de la figure 3, la butée poussoir 30 qui forme une partie déportée en avant du moyeu 26 du premier rouleau s'étend sur un premier secteur angulaire d'environ 80° entre sa surface 30A de transmission du couple d'entraînement et sa surface de repos 30B et comporte une rainure 30C ou au moins un orifice pour recevoir et fixer la première extrémité d'un ressort de rappel 34 destiné à ramener le rouleau dans sa position d'origine une fois un lot d'articles de courrier traité. La butée d'entrainement 32 qui forme également une partie déportée en avant du moyeu 26, cette fois du second rouleau, s'étend quant à elle sur un second secteur angulaire d'environ 180° entre sa surface menée 32A et sa surface de repos 32B et comporte également une rainure 32C ou au moins un orifice pour recevoir et fixer l'autre extrémité du ressort de rappel 34. On notera le jeu j existant entre ce ressort de rappel et l'axe commun de rotation 28 afin de ne pas serrer cet axe lors de la compression du ressort, ce jeu pouvant être obtenu par exemple en réduisant le diamètre de cet axe entre deux rouleaux.

Bien entendu, les valeurs angulaires des premier et second secteurs sont données à titre indicatif (elles sont aussi différentes d'un rouleau à l'autre lorsque l'écart angulaire est différent), l'essentiel étant de respecter un écart angulaire prédéterminé entre les deux butées, plus précisément entre la surface de transmission 30A de la butée poussoir et la surface menée 32A de la butée d'entrainement. Pour une inclinaison a des rouleaux donnée, la valeur de cet écart prédéterminé est donnée par la formule générique suivante R° = (k α / πd) 360° où k est la distance (x ou y de la figure 1) entre deux rouleaux et d est le diamètre d'un rouleau. Ainsi, par exemple, pour un angle d'inclinaison de 20° et des rouleaux de 45mm de diamètre, on obtient un même écart angulaire de 40° entre deux rouleaux espacés également de 45mm. Lorsque la distance séparant le premier rouleau du second et celle séparant le second du troisième sont différentes, on obtient naturellement des valeurs d'écart angulaires R différentes.

Les roues sont réalisées dans un matériau qui est choisi par rapport aux spécifications techniques (abrasion, frottement, élasticité, dureté) attendues de l'entraînement, c'est-à-dire avec un coefficient de frottement suffisamment important pour permettre un entraînement des articles de courrier vers le dispositif de sélection. Un tel matériau est par exemple de la silicone, du caoutchouc naturel, du polyuréthane ou encore de l'éthylènepropylènedienemonomère. Par contre, la jante et son moyeu peuvent être réalisés dans un matériau à faible coût, par exemple un matériau à base de polyoxyméthylène.

Le fonctionnement du dispositif de transport est le suivant. Un premier lot d'enveloppes étant disposé en pile sur le plateau de réception sans se préoccuper de son alignement contre la paroi de mise en référence 20, la mise en route de l'alimenteur va entrainer la rotation de l'axe commun 28 et donc celle des premiers rouleaux de chacune des rangées du dispositif de transport, les autres rouleaux n'étant alors pas encore entrainés. Cette rotation différentielle va entrainer une avancée de l'enveloppe du dessous et un pivotement du lot d'enveloppes qui donc va commencer à se placer dans la direction de transport. Après quelques millisecondes dues au retard angulaire, les seconds rouleaux vont entrer en action et poursuivre à leur tour l'entrainement de l'enveloppe du dessous tout en poursuivant le pivotement de la pile (qui est maintenant plus aisée du fait de cette action simultanée des premier et second rouleaux de chacune des rangées) afin que celle-ci retrouve la direction de transport parallèle à la paroi de mise en référence et vont alors permettre quelques millisecondes plus tard que les troisièmes rouleaux entrent en action. A partir de cet instant, l'ensemble des rouleaux sont entrainés en synchronisme jusqu'à épuisement de la pile et injection de la dernière enveloppe du lot dans le dispositif de sélection. Une fois, la dernière enveloppe injectée, sous l'effet des ressorts de rappel 34 les butées poussoir 30 vont se séparer des butées d'entrainement 32 sur lesquelles elles sont en contact pour reprendre leurs positions d'origine afin de traiter un lot suivant.

## Revendications

1. Alimenteur de machine de traitement d'articles de courrier comportant un plateau de réception (12), une paroi longitudinale de mise en référence (20), au moins une rangée de rouleaux d'entrainement (16) comportant au moins des premier et second rouleaux d'entrainement traversant ledit plateau de réception, et une cinématique appropriée (18) pour commander ladite au moins une rangée de rouleaux d'entrainement, lesdits premier et second rouleaux d'entrainement étant inclinés d'un angle α par rapport à une perpendiculaire à ladite paroi longitudinale de mise en référence pour décaler lesdits articles de courrier vers ladite paroi longitudinale de mise en référence tout en les convoyant vers l'aval, **caractérisé en ce que** ladite au moins une rangée de rouleaux d'entrainement comporte des moyens pour entrainer en rotation ledit second rouleau d'entraînement avec un premier retard prédéterminé par rapport au dit premier rouleau d'entrainement, le plus proche de ladite paroi longitudinale de mise en référence, de façon à assurer un pivotement sur eux-mêmes desdits articles de courrier.

2. Alimenteur selon la revendication 1, **caractérisé en ce que** ledit premier rouleau d'entrainement est constitué par une roue cylindrique (22) montée sur une jante (24) dont le moyeu (26) comporte une butée poussoir (30) apte à transmettre, après ledit premier retard prédéterminé, un couple d'entrainement à une butée d'entrainement (32) dudit second rouleau d'entraînement.

3. Alimenteur selon la revendication 2, **caractérisé en ce que** ladite butée poussoir dudit premier rouleau d'entrainement et ladite butée d'entrainement dudit second rouleau d'entrainement sont imbriquées axialement et ont entre elles au repos un premier écart angulaire prédéterminé.

4. Alimenteur selon la revendication 3, **caractérisé en ce que** ledit premier écart angulaire prédéterminé est donné par la formule suivante : $R ⁢ 1 ⁢ ° = \left(xα/πd\right) 360 ⁢ °$
où x est la distance séparant lesdits premier et second rouleaux d'entrainement et d le diamètre desdits rouleaux d'entrainement.

5. Alimenteur selon la revendication 2, **caractérisé en ce que** ladite au moins une rangée de rouleaux d'entrainement comporte en outre un troisième rouleau d'entraînement et ledit troisième rouleau d'entraînement est entraîné en rotation avec un second retard prédéterminé par rapport au dit second rouleau d'entrainement.

6. Alimenteur selon la revendication 5, **caractérisé en ce que** ledit second rouleau d'entrainement est constitué par une roue cylindrique (22) montée sur une jante (24) dont le moyeu (26) comporte sur une face opposée à ladite butée d'entrainement une butée poussoir (30) apte à transmettre, après ledit second retard prédéterminé, un couple d'entraînement à une butée d'entraînement (32) dudit troisième rouleau d'entraînement.

7. Alimenteur selon la revendication 6, **caractérisé en ce que** ladite butée poussoir dudit second rouleau d'entraînement et ladite butée d'entrainement dudit troisième rouleau d'entrainement sont imbriquées axialement et ont entre elles au repos un second écart angulaire prédéterminé.

8. Alimenteur selon la revendication 7, **caractérisé en ce que** ledit second écart angulaire prédéterminé est donné par la formule suivante : $R ⁢ 2 ⁢ ° = \left(yα/πd\right) 360 ⁢ °$
où y est la distance séparant lesdits second et troisième rouleaux d'entrainement et d le diamètre desdits rouleaux d'entrainement.

9. Alimenteur selon les revendications 4 et 8, **caractérisé en ce que** lesdits premier, second et troisième rouleaux d'entrainement sont disposés de façon équidistante de sorte que lesdits premier et second écarts angulaires sont identiques.

10. Alimenteur selon la revendication 9, **caractérisé en ce qu'**il comporte trois rangées parallèles comportant chacune trois rouleaux d'entrainement.

11. Alimenteur selon les revendications 2 et 6, **caractérisé en ce qu'**il comporte en outre un ressort de rappel (34) destiné à ramener les rouleaux d'entrainement dans leur position d'origine et dont les extrémités sont fixées dans une rainure ou un orifice (30C, 32C) destiné à les recevoir dans chacune desdites butées poussoirs et butées d'entrainement.

12. Alimenteur selon la revendication 11, **caractérisé en ce qu'**il comporte en outre un jeu j entre ledit ressort de rappel et un axe commun (28) de rotation desdits rouleaux d'entraînement afin de ne pas serrer ledit axe commun de rotation lors de la compression du ressort.

13. Alimenteur selon la revendication 12, **caractérisé en ce que** ledit jeu est obtenu en réduisant le diamètre dudit axe commun de rotation reliant entre eux deux rouleaux d'entrainement successifs.

## Patentansprüche

1. Zuführeinrichtung einer Maschine zur Bearbeitung von Poststücken, umfassend eine Aufnahmeplatte (12), eine Ausrichtlängswand (20), wenigstens eine Reihe von Antriebsrollen (16) mit wenigstens einer ersten und einer zweiten Antriebsrolle, die die Aufnahmeplatte durchgreifen, und eine geeignete Kinematik (18) zum Steuern der wenigstens einen Antriebsrollenreihe, wobei die erste und die zweite Antriebsrolle um einen Winkel α gegenüber einer Senkrechten zu der Ausrichtlängswand geneigt sind, um die Poststücke zu der Ausrichtlängswand hin zu versetzen und sie gleichzeitig stromabwärts zu befördern, **dadurch gekennzeichnet, dass** die wenigstens eine Antriebsrollenreihe Mittel umfasst, um die zweite Antriebsrolle mit einer ersten vorbestimmten Verzögerung gegenüber der ersten Antriebsrolle, die der Ausrichtlängswand am nächsten gelegen ist, drehanzutreiben, um ein Verschwenken der Poststücke auf sich selbst sicherzustellen.

2. Zuführeinrichtung nach Anspruch 1, **dadurch gekennzeichnet, dass** die erste Antriebsrolle von einem Zylinderrad (22) gebildet ist, das auf einer Felge (24) angebracht ist, deren Nabe (26) einen Druckanschlag (30) umfasst, welcher geeignet ist, nach der ersten vorbestimmten Verzögerung ein Antriebsmoment auf einen Antriebsanschlag (32) der zweiten Antriebsrolle zu übertragen.

3. Zuführeinrichtung nach Anspruch 2, **dadurch gekennzeichnet, dass** der Druckanschlag der ersten Antriebsrolle und der Antriebsanschlag der zweiten Antriebsrolle axial ineinandergreifen und zwischen sich in Ruhe einen ersten vorbestimmten Winkelabstand haben.

4. Zuführeinrichtung nach Anspruch 3, **dadurch gekennzeichnet, dass** der erste vorbestimmte Winkelabstand durch die folgende Formel angegeben ist: $R ⁢ 1 ⁢ ° = \left(xα/πd\right) 360 ⁢ °$
worin x der Abstand zwischen der ersten und der zweiten Antriebsrolle und d der Durchmesser der Antriebsrollen ist.

5. Zuführeinrichtung nach Anspruch 2, **dadurch gekennzeichnet, dass** die wenigstens eine Antriebsrollenreihe ferner eine dritte Antriebsrolle umfasst und die dritte Antriebsrolle mit einer zweiten vorbestimmten Verzögerung gegenüber der zweiten Antriebsrolle drehangetrieben wird.

6. Zuführeinrichtung nach Anspruch 5, **dadurch gekennzeichnet, dass** die zweite Antriebsrolle von einem Zylinderrad (22) gebildet ist, das auf einer Felge (24) angebracht ist, deren Nabe (26) auf einer von dem Antriebsanschlag abgewandten Seite einen Druckanschlag (30) umfasst, welcher geeignet ist, nach der zweiten vorbestimmten Verzögerung ein Antriebsmoment auf einen Antriebsanschlag (32) der dritten Antriebsrolle zu übertragen.

7. Zuführeinrichtung nach Anspruch 6, **dadurch gekennzeichnet, dass** der Druckanschlag der zweiten Antriebsrolle und der Antriebsanschlag der dritten Antriebsrolle axial ineinandergreifen und zwischen sich in Ruhe einen zweiten vorbestimmten Winkelabstand haben.

8. Zuführeinrichtung nach Anspruch 7, **dadurch gekennzeichnet, dass** der zweite vorbestimmte Winkelabstand durch die folgende Formel angegeben ist: $R ⁢ 2 ⁢ ° = \left(yα/πd\right) 360 ⁢ °$
worin y der Abstand zwischen der zweiten und der dritten Antriebsrolle und d der Durchmesser der Antriebsrollen ist.

9. Zuführeinrichtung nach den Ansprüchen 4 und 8, **dadurch gekennzeichnet, dass** die erste, die zweite und die dritte Antriebsrolle in gleichem Abstand voneinander angeordnet sind, so dass der erste und der zweite Winkelabstand identisch sind.

10. Zuführeinrichtung nach Anspruch 9, **dadurch gekennzeichnet, dass** sie drei parallele Reihen mit jeweils drei Antriebsrollen umfasst.

11. Zuführeinrichtung nach den Ansprüchen 2 und 6, **dadurch gekennzeichnet, dass** sie ferner eine Rückstellfeder (34) umfasst, die dazu bestimmt ist, die Antriebsrollen in ihre Ursprungsposition zurückzuführen, und deren Enden in einer Nut oder einer Öffnung (30C, 32C), die dazu bestimmt ist, sie in jedem der Druckanschläge und Antriebsanschläge aufzunehmen, befestigt sind.

12. Zuführeinrichtung nach Anspruch 11, **dadurch gekennzeichnet, dass** sie ferner ein Spiel j zwischen der Rückstellfeder und einer gemeinsamen Rotationsachse (28) der Antriebsrollen aufweist, um die gemeinsame Rotationsachse beim Einfedern der Feder nicht einzuklemmen.

13. Zuführeinrichtung nach Anspruch 12, **dadurch gekennzeichnet, dass** das Spiel durch Reduzieren des Durchmessers der gemeinsamen Rotationsachse, welche zwei aufeinanderfolgende Antriebsrollen miteinander verbindet, erhalten wird.

## Claims

1. A feeder for a machine for handling mailpieces, comprising a mailpiece-receiving deck (12), a longitudinal referencing wall (20), at least one row of drive rollers (16) comprising at least first and second drive rollers standing proud through said mailpiece-receiving deck, and a suitable drive mechanism (18) for controlling said at least one row of drive rollers, said first and second drive rollers being inclined at an angle α relative to a perpendicular to said longitudinal referencing wall for shifting said mailpieces towards said longitudinal referencing wall while also conveying them downstream, **characterized in that** said at least one row of drive rollers has means for driving said second drive roller in rotation with a first predetermined delay relative to said first drive roller which is the closer to said longitudinal referencing wall, so as to cause said mailpieces to pivot.

2. A feeder according to claim 1, **characterized in that** said first drive roller is constituted by a cylindrical wheel (22) mounted on a wheel rim (24) having a hub (26) provided with a pusher abutment (30) suitable for acting, after said first predetermined delay, to transmit drive torque to a drive abutment (32) on said second drive roller.

3. A feeder according to claim 2, **characterized in that** said pusher abutment of said first drive roller and said drive abutment of said second drive roller are axially overlapping and, at rest, have a first predetermined angular offset between them.

4. A feeder according to claim 3, **characterized in that** said first predetermined angular offset is given by the following formula: $R ⁢ 1 ⁢ ° = \left(xα/πd\right) 360 ⁢ °$
where x is the distance between said first and second drive rollers, and d is the diameter of said drive rollers.

5. A feeder according to claim 2, **characterized in that** said at least one row of drive rollers further comprises a third drive roller and said third drive roller is driven in rotation with a second predetermined delay relative to said second drive roller.

6. A feeder according to claim 5, **characterized in that** said second drive roller is constituted by a cylindrical wheel (22) mounted on a wheel rim (24) having a hub (26) that has a pusher abutment (30) on a face opposite from said drive abutment, which pusher abutment is suitable for acting, after said second predetermined delay, to transmit drive torque to a drive abutment (32) of said third drive roller.

7. A feeder according to claim 6, **characterized in that** said pusher abutment of said second drive roller and said drive abutment of said third drive roller are axially overlapping and, at rest, have a second predetermined angular offset between them.

8. A feeder according to claim 7, **characterized in that** said second predetermined angular offset is given by the following formula: $R ⁢ 2 ⁢ ° = \left(yα/πd\right) 360 ⁢ °$
where y is the distance between said second and third drive rollers and d is the diameter of said drive rollers.

9. A feeder according to claim 4 and claim 8, **characterized in that** said first, second, and third drive rollers are disposed equidistantly so that said first and second angular offsets are identical.

10. A feeder according to claim 9, **characterized in that** it comprises three parallel rows, each of which comprises three drive rollers.

11. A feeder according to claim 2 and claim 6, **characterized in that** it further comprises a return spring (34) designed to urge the drive rollers back into their original positions, and having each of its ends fastened into a respective groove or orifice (30c, 32c) designed for receiving it respectively in said pusher abutment and in said drive abutment.

12. A feeder according to claim 11, **characterized in that** it further comprises clearance j between said return spring and a common rotary shaft (28) for said drive rollers so that said common rotary shaft is not clamped during compression of the spring.

13. A feeder according to claim 12, **characterized in that** said clearance is obtained by reducing the diameter of said common rotary shaft which interconnects two successive drive rollers.
